# FASCICULE DE BREVET EUROPEEN

(11) **EP 1 164 236 B1**
(45) Date de publication et mention de la délivrance du brevet: **31.08.2005**
(21) Numéro de dépôt: 01401523.4
(22) Date de dépôt: 12.06.2001
(51) Int. Cl.: E05B 19/00, E05B 49/00, E05B 65/12

(54) **Clé électronique à insert escamotable**
Elektronischer Schlüssel mit herausklappbarem Einsatz
Electronic key with retractable insert

(30) Priorité: 13.06.2000 FR 0007519
(43) Date de publication de la demande: 19.12.2001
(73) Titulaire: VALEO SECURITE HABITACLE S.A.S., 94042 Créteil Cédex (FR)
(72) Inventeur: Batty, Raoul, 58000 Nevers (FR)
(74) Mandataire: Rosolen-Delarue, Katell

(56) Documents cités:
- EP-A- 1 070 813
- WO-A-98/03949
- FR-A- 2 597 537

## Description

La présente invention concerne une clé électronique à insert métallique pivotant.

On connaît déjà, notamment des documents FR 2597537A, FR 2609304A, DE 4226579, des clés électroniques à insert pivotant ou coulissant.

Ces clés électroniques présentent l'avantage d'avoir un très faible encombrement, étant donné que leur insert métallique est escamoté dans un boîtier qui contient les composants électroniques constituant la clé électronique.

L'insert métallique n'est utilisé que pour le déblocage du volant et le démarrage du moteur, ainsi que, de façon très occasionnelle, en cas de panne de la clé électronique, pour ouvrir les portières.

Les dispositifs connus de ce type posent des problèmes de maintien de l'insert dans sa position sortie, c'est-à-dire sa position dans laquelle ledit insert doit être engagé et pivoté dans un barillet de serrure pour l'actionner.

En plus de cet inconvénient principal, les systèmes connus s'avèrent quelquefois insuffisamment compacts.

La présente invention vise à fournir une clé électronique à insert escamotable qui ne présente pas les inconvénients rappelés ci-dessus.

La présente invention a pour objet une clé électronique à insert escamotable conforme à la revendication 1.

Avantageusement, le mouvement nécessaire à l'encastrement de l'insert consiste à translater ce dernier en direction du boîtier. Cette caractéristique particulière de l'invention a pour résultat intéressant que l'encastrement de l'insert se produit systématiquement, même dans le cas où l'utilisateur a commencé à introduire l'insert dans le barillet de la serrure sans préalablement l'avoir verrouillé dans sa position sortie.

Dans un mode de réalisation particulier de l'invention, la liaison comprend également des moyens d'encastrement de l'insert en position rentrée, l'insert ne pouvant quitter cette position rentrée encastrée que par un mouvement de translation le ramenant en position rentrée non encastrée, à partir de laquelle il peut pivoter en position sortie.

Dans le but de mieux faire comprendre l'invention, on va en décrire maintenant un mode de réalisation donné à titre d'exemple non limitatif, en référence au dessin annexé dans lequel :
- la figure 1 est une vue en perspective de trois quarts d'une clé électronique selon un mode de réalisation de l'invention,
- les figures 2 à 5 sont des vues en coupe selon II-II de la figure 1 montrant quatre positions successives de l'insert,
- la figure 6 est une vue analogue à la figure 1 du boîtier sans l'insert.

Le boîtier 1 représenté sur le dessin présente une forme sensiblement parallélépipédique. Il contient différents composants électroniques qui permettent l'actionnement à distance des serrures des portières d'un véhicule. Le détail de ces composants ne sera pas fourni ici.

Le boîtier 1 comporte, sur l'une de ses deux grandes faces 2, un logement 3 débouchant latéralement, conformé pour contenir un insert métallique ou plastique 4 coopérant avec un barillet mécanique (non représenté).

Le logement 3 formé dans le boîtier a une profondeur très légèrement supérieure à l'épaisseur de l'insert 4.

Dans le cas présent, l'insert comporte essentiellement une première partie 5, généralement parallélépipédique, et une deuxième partie 6 plus petite, également parallélépipédique mais dont les angle sont tronqués, raccordée à la première partie par un étranglement 7.

Il est bien entendu que la forme de l'insert représenté ici n'est qu'un exemple non limitatif.

En amont de sa première partie 5, l'insert comporte une base 8 en forme de T dont la branche horizontale 9 est conformée en portion de cylindre de sorte qu'elle forme un axe de pivotement pour l'insert métallique ou plastique

La première partie 5 de l'insert forme, de part et d'autre de l'embase 8, un épaulement 10 dont la fonction sera décrite ultérieurement.

Le logement 3 formé dans le boîtier comprend deux régions allongées correspondant chacune à l'une des deux parties parallélepipédiques 5, 6 de l'insert, et une embouchure 11 coopérant avec la base de l'insert pour former une liaison pivotante, comme cela va maintenant être décrit.

Plus précisément, l'embouchure est formée par deux rebords 12 qui se font face et comportent chacun sur sa face intérieure un trou oblong 13 situé en regard du trou oblong de l'autre rebord. Chaque trou oblong 13 a un diamètre sensiblement égal à celui de l'axe de pivotement 9 de l'insert et un grand diamètre.

Chaque rebord 12 comporte en outre une face supérieure arrondie 14 qui sert de guide à l'insert lorsqu'il pivote autour de son axe de pivotement 9 engagé dans les trous oblongs 13 des deux rebords.

En effet, l'insert prend alors appui par son épaulement 10 sur les faces arrondies 14 des rebords 12.

On remarque que les deux rebords 12 sont réunis par une embase 15 et forment avec cette dernière une pièce d'un seul tenant qui est fabriquée séparément puis engagée dans le boîtier par insertion en force ou par collage, après que l'arbre de pivotement 9 de l'insert a été introduit dans les trous oblongs 13 par déformation élastique de ladite pièce pour écarter les deux rebords l'un de l'autre.

A côté des deux trous oblongs, du côté extérieur au logement, chaque rebord 12 délimite une échancrure 16 dont l'épaisseur correspond à celle de la première partie de l'insert. La profondeur des deux échancrures 16 est telle qu'elles peuvent contenir l'épaulement 10 précédemment cité de la première partie de l'insert, en l'immobilisant sous les deux rebords 12.

La longueur axiale des échancrures 16 est choisie suffisamment importante pour que l'épaulement de l'insert s'y engage franchement.

Cette longueur détermine le grand diamètre des trous oblongs, lesquels doivent permettre le débattement en translation de l'arbre de pivotement sur une amplitude correspondante.

L'autre extrémité du logement 3 est couverte par une paroi 17 qui prolonge la grande face du boîtier. Cette paroi a été délimitée par un trait interrompu sur la figure 6 pour faciliter sa localisation. La fonction de cette paroi 17 est d'emprisonner l'extrémité distale 18 de l'insert lorsque ce dernier est placé en position rentrée dans le logement, afin de l'encastrer comme cela va être décrit. La longueur de la paroi 17 dans l'axe longitudinal du logement correspond sensiblement à celle des échancrures délimitées par les rebords et à l'amplitude de translation autorisée par le grand diamètre des trous oblongs.

En référence aux figures 2 à 5, on va maintenant décrire comment l'insert métallique ou plastique 4 peut passer de sa position rentrée à sa position sortie.

En position rentrée encastrée, représentée à la figure 2, l'insert métallique est intégralement compris dans le logement. Son extrémité distale 18 est engagée sous la paroi 17 de fermeture du boîtier et son axe de pivotement 9 est calé contre l'extrémité des trous oblongs 13 dirigée vers l'intérieur du logement.

Dans cette position, l'insert ne peut subir qu'une translation dirigée vers l'extérieur du logement afin d'atteindre la position rentrée non encastrée représentée à la figure 3 dans laquelle l'axe de pivotement 9 est calé contre l'extrémité des trous oblongs dirigée vers l'extérieur du logement et l'extrémité distale 18 de l'insert est dégagée de la paroi de fermeture 17.

L'insert peut alors pivoter autour de son axe de pivotement 9 pour atteindre la position représentée à la figure 4, dans laquelle il est sorti mais non verrouillé.

L'axe de pivotement 9 est toujours calé contre l'extrémité extérieure des trous oblongs.

En faisant subir à l'insert une translation dirigée vers l'intérieur du logement, on le déplace vers le logement et son épaulement 10 pénètre dans les échancrures 16 délimitées par les rebords 12, tandis que son axe de pivotement 9 vient se caler contre l'extrémité intérieure des trous oblongs.

L'insert s'encastre ainsi dans le boîtier, pour atteindre une position d'utilisation dans laquelle il ne peut plus pivoter.

L'insert peut alors être utilisé pour actionner une serrure mécanique.

Pour ramener l'insert en position rentrée, on procède aux étapes inverses, dans l'ordre inverse de celui qui vient d'être décrit, pour le faire passer successivement par les positions représentées aux figures 5, 4, 3, et 2.

Le mode de réalisation décrit ci-dessus n'est fourni qu'à titre d'exemple pour bien faire comprendre l'invention, laquelle n'est aucunement limitée aux caractéristiques particulières fournies.

## Revendications

1. Clé électronique à insert escamotable comprenant un boîtier (1) et un insert (4) relié au boîtier par une liaison permettant audit insert de pivoter entre une position rentrée dans laquelle il est contenu dans un logement (3) prévu à cet effet sur le boîtier et une position sortie dans laquelle il dépasse du boîtier pour être introduit dans une serrure, ladite clé étant, **caractérisée en ce que** la liaison comprend des moyens d'encastrement (10, 16) qui permettent à l'insert en position sortie de s'encastrer partiellement dans le boîtier, et **en ce que** le mouvement nécessaire à l'encastrement de l'insert (4) consiste à translater ce dernier en direction du boîtier.

2. Clé selon la revendication 1, **caractérisée en ce que** la liaison comprend également des moyens d'encastrement (17, 18) de l'insert en position rentrée.

3. Clé selon la revendication 1 ou 2, **caractérisée en ce que** l'insert (4) comporte une base (8) en forme de T dont la branche horizontale (9) est conformée en portion de cylindre de sorte qu'elle forme un axe de pivotement pour l'insert (4).

4. Clé selon la revendication 3, **caractérisé en ce que** le logement (3) comprend des régions correspondant aux parties (5, 6) de l'insert (4) et une embouchure (11) coopérant la base (8) de l'insert (4) pour former une liaison pivotante.

5. Clé selon la revendication 4, **caractérisée en ce que** l'embouchure (11) est formée par deux rebords (12) qui se font face et comportent chacun sur sa face intérieure un trou oblong (13) situé en regard du trou oblong de l'autre rebord.

6. Clé selon la revendication 5, **caractérisée en ce que** chaque rebord (12) comporte une face supérieure arrondie (14) servant de guide à l'insert (4) lorsqu'il pivote autour de son axe de pivotement.

7. Clé selon la revendication 5 ou 6, **caractérisée en ce que** les deux rebords (12) sont réunis par une embase (15) et forment avec cette dernière (15) une pièce d'un seul tenant.

8. Clé selon l'une des revendications 5 à 7, **caractérisée en ce que** les moyens d'encastrement (16) consistent en une échancrure délimitée par chaque rebord (12).

## Patentansprüche

1. Elektronischer Schlüssel mit klappbarem Einsatz umfassend ein Gehäuse (1) und einen über eine Verbindung mit dem Gehäuse verbundenen Einsatz (4), wobei der besagte Einsatz über diese Verbindung zwischen einer eingeklappten Stellung, in der er sich in einer hierfür am Gehäuse vorgesehenen Aufnahme (3) befindet, und einer ausgeklappten Stellung, in der er zur Einführung in ein Schloss aus dem Gehäuse hervorsteht, schwenkbar ist, **dadurch gekennzeichnet, dass** die Verbindung Rastmittel (10, 16) aufweist, mit denen der Einsatz in ausgeklappter Stellung teilweise in das Gehäuse einrasten kann und der Einsatz (4) zum Einrasten in Richtung Gehäuse verschoben wird.

2. Schlüssel nach Anspruch 1, **dadurch gekennzeichnet, dass** die Verbindung weiterhin Rastmittel (17, 18) zum Einrasten des Einsatzes in eingeklappter Stellung aufweist.

3. Schlüssel nach Anspruch 1 oder 2, **dadurch gekennzeichnet, dass** der Einsatz (4) einen T-förmigen Fuß (8) aufweist, dessen horizontaler Schenkel (9) als Zylinderabschnitt ausgebildet ist, sodass er eine Schwenkachse für den Einsatz (4) bildet.

4. Schlüssel nach Anspruch 3, **dadurch gekennzeichnet, dass** die Aufnahme (3) zur Bildung der Schwenkverbindung den Teilen (5, 6) des Einsatzes entsprechende Bereiche und eine mit dem Fuß (8) des Einsatzes (4) zusammenwirkende Mündungsöffnung (11) aufweist.

5. Schlüssel nach Anspruch 4, **dadurch gekennzeichnet, dass** die Mündungsöffnung (11) von zwei einander gegenüberliegenden Randleisten (12) gebildet ist, die jeweils auf ihrer Innenseite ein Langloch aufweisen (13), das dem Langloch der anderen Randleiste zugewandt ist.

6. Schlüssel nach Anspruch 5, **dadurch gekennzeichnet, dass** die Randleisten (12) zum Führen des Einsatzes (4) beim Schwenken um seine Schwenkachse jeweils eine abgerundete Oberseite (14) aufweisen.

7. Schlüssel nach Anspruch 5 oder 6, **dadurch gekennzeichnet, dass** die beiden Randleisten (12) durch eine Fußplatte (15) miteinander verbunden sind und mit dieser (15) einstückig ausgebildet sind.

8. Schlüssel nach einem der Ansprüche 5 bis 7, **dadurch gekennzeichnet, dass** die Rastmittel (16) aus einer jeweils durch die Randleisten (12) begrenzten Ausnehmung bestehen.

## Claims

1. Electronic key with retractable insert comprising a box (1) and an insert (4) connected to the box by a connection such that the said insert can pivot between a retracted position in which it is contained in a housing (3) provided for this purpose on the box, and an extended position in which it projects from the box so that it can be inserted in a lock, the said key being **characterised in that** the connection includes embedment means (10, 16) that enable the insert in the extended position to partially be embedded in the box, and **in that** the movement necessary for embedding the insert (4) consists of moving the insert in translation towards the box.

2. Key according to claim 1, **characterised in that** the connection also include means (17, 18) of embedding the insert into the retracted position.

3. Key according to claim 1 or 2, **characterised in that** the insert (4) comprises a T-shaped base (8) in which the horizontal arm (9) is conformed in a cylinder portion such that it forms a pivot axis for the insert (4).

4. Key according to claim 3, **characterised in that** the housing (3) comprises regions corresponding to parts (5, 6) of the insert (4) and an opening (11) cooperating with the base (8) of the insert (4) to form a pivoting connection.

5. Key according to claim 4, **characterised in that** the opening (11) is formed by two sides (12) facing each other and each containing an oblong hole (13) on its inner face facing the oblong hole on the other side.

6. Key according to claim 5, **characterised in that** each side (12) comprises a rounded upper face (14) acting as a guide for the insert (4) when it pivots about its pivot axis.

7. Key according to claim 5 or 6, **characterised in that** the two sides (12) are connected by a base plate (15) and form a single piece with this base plate (15).

8. Key according to one of claims 5 to 7, **characterised in that** the embedment-means (16) consist of an indent delimited by each side (12).
